# EUROPÄISCHE PATENTSCHRIFT

(11) **EP 0 868 858 B1**
(45) Veröffentlichungstag und Bekanntmachung des Hinweises auf die Patenterteilung: **07.05.2003**
(21) Anmeldenummer: 98105059.4
(22) Anmeldetag: 20.03.1998
(51) Int. Cl.: A63B 71/14

(54) **Sporthandschuh**
Sport glove
Gant de sport

(30) Priorität: 01.04.1997 DE 29705737 U
(43) Veröffentlichungstag der Anmeldung: 07.10.1998
(73) Patentinhaber: Reusch International GmbH & Co. KG, 72555 Metzingen (DE)
(72) Erfinder: Knecht, Herbert, 72555 Metzingen (DE)
(74) Vertreter: Hasler, Erich

(56) Entgegenhaltungen:
- EP-A- 0 399 274
- EP-A- 0 482 618
- DE-U- 9 203 335
- FR-A- 1 367 488
- US-A- 3 404 409
- US-A- 3 649 967
- US-A- 4 497 072

## Beschreibung

Die Erfindung betrifft einen Sporthandschuh mit den Merkmalen des Oberbegriffs des Anspruches 1.

Bei einem bekannten Sporthandschuh (DE 93 18 229 U1) weist die Trägerschicht auf der der Hand zugekehrten Seite eine Latexkaschierung auf, womit eine bessere Haftung des Sporthandschuhes an der Hand erreicht wird.

US-A-4 497 072 und US-A-3 649 967 zeigen eine mit einer Strukturierung versehene latexlage.

Der Erfindung liegt die Aufgabe zugrunde, einen Sporthandschuh der eingangs genannten Art zu verbessern. Diese Aufgabe wird erfindungsgemäß durch einen Sporthandschuh mit den Merkmalen des Anspruches 1 gelöst. Vorteilhafte Ausgestaltungen sind Gegenstand der Unteransprüche.

Dadurch, daß aufgrund der Strukturierung der Latexlage die Berührungsfläche zwischen der Trägerschicht und der Haut des Handschuhträgers Unterbrechungen aufweist, ist die Trägerschicht erheblich atmungsaktiver als bei den bekannten Handschuhen. Gleichzeitig ist durch die latexkaschierten Bereiche ein hautnaher und fester Sitz des Handschuhs ohne Verrutschen gewährleistet, was bei Torwarten die Fangsicherheit und die Aufpralldämpfung spürbar erhöht. Die Beschichtung der Trägerschicht mit der Latexlage wird durch eine spezielle Einstellung der Latexbeschichtungsanlage in Verbindung mit speziellen Motivwerkzeugen erreicht. Dabei sind Auftragsstärken möglich von 0,1mm an aufwärts gegenüber den ansonsten mindestens notwendigen 1,5mm.

Die Formen und Arten der Strukturierung der Latexlage sind nahezu beliebig wählbar. Für eine leichte Herstellbarkeit ist es von Vorteil, wenn sich latexkaschierte und latexfreie Bereiche streifenförmig abwechseln, wobei vorzugsweise die Streifen fließend ineinander übergehen und ein leicht wellenförmiges Profil aufweisen. Es ist aber auch möglich, daß latexkaschierte Bereiche eine Punktform aufweisen. Hinsichtlich der Kombination von Atmungsaktivität durch die latexfreien Bereiche und guter Haftung durch die latexkaschierten Bereiche hat es sich als besonders vorteilhaft herausgestellt, wenn die latexkaschierten Bereiche die Trägerschicht zu etwa 70% bedecken. Der Bedeckungsgrad kann aber auch auf die unterschiedlichen Witterungsbedingungen und das jahreszeitlich unterschiedliche Transpirationsverhalten abgestimmt werden.

Zur Bildung der Strukturierung kann die Latexlage auf der der Handfläche zugewandten Seite auch durch Nadelung mittels einer Nadel-Aufrauhmaschine oder mittels einer anderen technischen Einrichtung so aufgerauht sein, daß die Berührung mit der Haut des Handschuhträgers in einer großen Vielzahl kleinflächiger Bereiche erfolgt.

Als weitere Möglichkeit der Strukturierung können an der betreffenden Oberfläche der Latexlage streifenförmige, aneinander angrenzende Bereiche mit jeweils konvex gewölbter Oberfläche ausgebildet sein.

Besonders gute elastische Eigenschaften bei gleichzeitig hoher Atmungsaktivität erreicht ein Sporthandschuh, bei dem die Trägerschicht eine Trägerlage aus einem überwiegend aus Baumwolle und im übrigen aus einem Elastomer bestehenden bielastischen Material aufweist, und zwischen dieser Trägerlage und der auf der der Handfläche zugewandten Seite vorgesehenen Latexlage eine Schaumstofflage vorgesehen ist. Aus Gründen der vereinfachten Herstellung kann die Latexlage auf einer textilen Gewebelage aufgebracht sein. Der Sporthandschuh kann aber auch eine andere Lagenanzahl und Abfolge aufweisen.

Im folgenden ist die Erfindung anhand von in der Zeichnung dargestellten Ausführungsbeispielen näher erläutert. Es zeigen
- Fig. 1: eine Ansicht des die Handinnenfläche bedeckenden Teiles eines ersten Ausführungsbeispiels,
- Fig. 2: einen Schnitt durch die Trägerschicht des die Handinnenfläche bedeckenden Teiles des Ausführungsbeispiels,
- Fig. 3: eine Ansicht der Trägerschicht auf der der Handinnenfläche zugewandten Seite,
- Fig. 4: einen der Fig. 2 ähnlichen Schnitt durch die Trägerschicht des die Handinnenfläche bedeckenden Teiles eines zweiten Ausführungsbeispiels,
- Fig. 5: eine Ansicht der Trägerschicht auf der der Handinnenfläche zugewandten Seite des Ausführungsbeispiels von Fig. 4,
- Fig. 6: einen den Fig. 2 und 4 ähnlichen Schnitt durch die Trägerschicht des die Handinnenfläche bedeckenden Teiles eines dritten Ausführungsbeispiels und
- Fig. 7: eine Ansicht der Trägerschicht auf der der Handinnenfläche zugewandten Seite des Ausführungsbeispieles von Fig. 6.

Bei einem Sporthandschuh besteht der die Handinnenfläche bedeckende Teil aus einer mehrlagigen Trägerschicht 1, welche auf der der Hand abgewandten Seite mit einer Naturlatexlage 3 versehen ist. Die Latexlage 3 ist dabei auf einer Trägerlage 5 aus einem bielastischen Material aufgebracht. Dieses bielastische Material besteht überwiegend aus Baumwolle und im übrigen aus einem Elastomer. Es gibt der Trägerschicht 1 und damit dem Sporthandschuh die gewünschte Stabilität. Auf der der Hand zugewandten Seite, also auf der der Latexlage 3 abgewandten Seite, ist auf der Trägerlage 5 eine Gewebezwischenlage 7 aus vorzugsweise reiner Baumwolle aufgebracht. Auf diese Gewebezwischenlage 7 wiederum ist auf der der Hand zugewandten Seite eine Schaumstofflage 9 aufgeklebt. Die Schaumstofflage 9 besteht beispielsweise aus einem Moltoprenschaum. Auf der Schaumstofflage 9 ist eine weitere Gewebelage 11 aus vorzugsweise 100% Baumwolle angebracht.

Die weitere Gewebelage 11 ist bei dem in Fig. 1 - 3 dargestellten Ausführungsbeispiel auf der der Handfläche zugewandten Seite teilweise mit Latex überzogen, so daß sowohl latexkaschierte Bereiche 13 als auch latexfreie Bereiche 15 vorhanden sind. Die latexkaschierten Bereiche 13 und die latexfreien Bereiche 15 sind jeweils streifenförmig ausgebildet und einander abwechselnd nebeneinander angeordnet. Dabei weisen die Streifen ein leicht wellenförmiges Profil in der Art auf, daß die latexkaschierten Bereiche 13 die Wellenberge und die Flanken bilden, während die latexfreien Bereiche 15 in den jeweiligen Wellentälern vorgesehen sind.

Für eine erleichterte Herstellung können die Trägerlage 5 mit der Latexlage 3 und der Gewebezwischenlage 7 einerseits und die Schaumstofflage 9 mit der weiteren Gewebelage 11 und der latexkaschierten Bereiche 13 und der latexfreien Bereiche 15 andererseits getrennt vorgefertigt und dann zusammengefügt werden.

Bei einem in Fig. 4 und 5 dargestellten zweiten Ausführungsbeispiel weist die Trägerschicht 1 an der Gewebelage 11 eine Latexlage 21 auf. Deren der Handfläche zugekehrte Oberfläche weist eine Strukturierung in Form einer Aufrauhung (siehe Fig. 5) auf, die mechanisch mittels einer Nadelaufrauhmaschine erzeugt ist. Aufgrund dieser Aufrauhung ist die Berührungsfläche mit der Haut des Handschuhträgers in eine Vielzahl kleinflächiger, gekörnter Bereiche unterteilt, die jeweils durch eingekerbte Vertiefungen voneinander getrennt sind.

Bei einem in Fig. 6 und 7 dargestellten dritten Ausführungsbeispiel ist eine Strukturierung der an der Außenseite der Gewebelage 11 befindlichen Latexlage 31 in der Weise vorgesehen, daß die der Haut des Handschuhbenutzers zugewandte Seite streifenförmige, gewölbte Bereiche 23 bildet, die aneinander angrenzen, so daß zwischen den gewölbten Bereichen 23 vertiefte Bereiche 25 in Form von Wellentälern gebildet werden.

Der die Handaußenfläche bedeckende Teil des Sporthandschuhes weist vorzugsweise jeweils die gleiche Trägerschicht 1 auf, die aber noch zusätzliche Schichten tragen kann.

## Patentansprüche

1. Sporthandschuh, bei dem zumindest der die Handinnenfläche bedeckende Teil eine ein- oder mehrlagige Trägerschicht (1) auf wenigstens teilweise textiler Basis aufweist, **dadurch gekennzeichnet, daß** die Trägerschicht zumindest auf der der Handinnenfläche zugewandten Seite mit einer Latexlage (13; 21; 31) versehen ist, und die Latexlage (13; 21; 31) zur Bildung von Unterbrechungen der Berührungsfläche mit der Haut der Handinnenfläche mit einer Strukturierung versehen ist.

2. Sporthandschuh nach Anspruch 1, **dadurch gekennzeichnet, daß** zur Bildung der Strukturierung die Latexlage in streifenförmige Bereiche (13) unterteilt ist, die sich mit streifenförmigen latexfreien Bereichen (15) der Trägerschicht (1) abwechseln.

3. Sporthandschuh nach Anspruch 2, **dadurch gekennzeichnet, daß** die Streifen (13) ein leicht wellenförmiges Profil aufweisen.

4. Sporthandschuh nach einem der Ansprüche 1 bis 3, **dadurch gekennzeichnet, daß** die Streifenförmigen Bereiche (13) die Trägerschicht (1) zu etwa 70° bedekken.

5. Sporthandschuh nach Anspruch 4, **dadurch gekennzeichnet, daß** die streifenförmigen Bereiche (13) auf einer textilen Gewebelage (11) der Trägerschicht (1) aufgebracht sind.

6. Sporthandschuh nach Anspruch 1, **dadurch gekennzeichnet, daß** zur Bildung der Strukturierung die Latexlage (21) auf der der Handinnenfläche zugewandten Seite aufgerauht ist.

7. Sporthandschuh nach Anspruch 1, **dadurch gekennzeichnet, daß** zur Bildung der Strukturierung die Latexlage (31) auf der der Handinnenfläche zugewandten Seite in streifenförmige, aneinander angrenzende Bereiche (23) mit konvex gewölbter Oberfläche (Fig. 6) unterteilt ist.

8. Sporthandschuh nach einem der Ansprüche 1 bis 7, **dadurch gekennzeichnet, daß** die Trägerschicht (1) eine Trägerlage (5) aus einem überwiegend aus Baumwolle und im übrigen aus einem Elastomer bestehenden, bielastischen Material aufweist.

9. Sporthandschuh nach den Ansprüchen 5 und 8, **dadurch gekennzeichnet, daß** zwischen der Trägerlage (5) und der Gewebelage (11) eine Schaumstofflage (9) vorgesehen ist.

10. Sporthandschuh nach Anspruch 9, **dadurch gekennzeichnet, daß** zwischen der Trägerlage (5) und der Schaumstofflage (9) eine textile Gewebezwischenlage (7) vorgesehen ist.

## Claims

1. A sport glove wherein at least the section covering the palm of the hand exhibits a carrying coat (1) composed of one or several layers, at least partially of textile, **characterised in that** the carrying coat is fitted with a latex layer (13; 21; 31) at least on the side facing the palm of the hand and **in that** the latex layer (13; 21; 31) is structured to exhibit apertures in the contact zone with the skin of the palm of the hand.

2. A sport glove according to claim 1, **characterised in that** to form the structure, the latex layer is distributed into zones (13) in the form of bands alternating with the latex-free zones (15) in the form of bands of the carrying coat (1).

3. A sport glove according to claim 2, **characterised in that** the bands (13) exhibit a slightly undulated profile.

4. A sport glove according to one of the claims 1 to 3, **characterised in that** the zones in the form of bands (13) cover the carrying coat (1) by approximately 70%.

5. A sport glove according to claim 4, **characterised in that** the zones in the form of bands (13) are applied to a textile fabric layer (11) of the carrying coat (1).

6. A sport glove according to claim 1, **characterised in that** to form the structure, the latex layer (21) is napped on the side facing the palm of the hand.

7. A sport glove according to claim 1, **characterised in that** to form the structure, the latex layer (31) is distributed into juxtaposed zones (23), in the form of bands, the zones (23) having a convex vaulted surface (figure 6) on the side facing the palm of the hand.

8. A sport glove according to one of the claims 1 to 7, **characterised in that** the carrying coat (1) exhibits a carrying layer (5) composed predominantly of cotton, the remainder made of elastomer bielastic material.

9. A sport glove according to the claims 5 and 8, **characterised in that** one layer of cellular material (9) is provided between the carrying layer (5) and the fabric layer (11)

10. A sport glove according to the claim 9, **characterised in that** one intermediate fabric layer (7) is provided between the carrying layer (5) and the layer of cellular material (9).

## Revendications

1. Gant de sport où au moins la partie recouvrant la paume de la main présente une couche porteuse (1) composée d'une ou de plusieurs épaisseurs, au moins partiellement de textile, **caractérisé en ce que** la couche porteuse (1) au moins sur le côté dirigé vers la paume de la main est muni d'une épaisseur de latex (13 ; 21 ; 31) et que l'épaisseur de latex (13 ; 21 ; 31) soit structurée pour présenter des ouvertures dans la zone de contact avec la peau de la paume de la main.

2. Gant de sport selon la revendication 1, **caractérisé en ce que** pour former la structure, l'épaisseur de latex est répartie en zones (13) en forme de bandes alternant avec les zones sans latex (15) en forme de bandes de la couche porteuse (1).

3. Gant de sport selon la revendication 2, **caractérisé en ce que** les bandes (13) présentent un profil légèrement ondulé.

4. Gant de sport selon l'une des revendications 1 à 3, **caractérisé en ce que** les zones en forme de bandes (13) recouvrent la couche porteuse (1) d'environ 70%.

5. Gant de sport selon la revendication 4, **caractérisé en ce que** les zones en forme de bandes (13) sont appliquées sur une épaisseur de tissu textile (11) de la couche porteuse (1).

6. Gant de sport selon la revendication 1, **caractérisé en ce que** pour former la structure, l'épaisseur de latex (21) est lainée sur le côté dirigé vers la paume de la main.

7. Gant de sport selon la revendication 1, **caractérisé en ce que** pour former la structure, l'épaisseur de latex (31) est répartie en zones juxtaposées, en forme de bandes, (23) à la surface voûtée convexe (figure 6) sur le côté dirigé vers la paume de la main.

8. Gant de sport selon l'une des revendications 1 à 7, **caractérisé en ce que** la couche porteuse (1) présente une épaisseur porteuse (5) composée pour l'essentiel de coton, le reste en un matériau biélastique élastomère.

9. Gant de sport selon les revendications 5 et 8, **caractérisé en ce qu'**une épaisseur de produit alvéolaire (9) est prévue entre l'épaisseur porteuse (5) et l'épaisseur de tissu (11)

10. Gant de sport selon la revendication 9, **caractérisé en ce qu'**une épaisseur intermédiaire de tissu (7) est prévue entre l'épaisseur porteuse (5) et l'épaisseur de produit alvéolaire (9).
